# EUROPÄISCHE PATENTSCHRIFT

(11) **EP 0 246 454 B1**
(45) Veröffentlichungstag und Bekanntmachung des Hinweises auf die Patenterteilung: **10.10.1990**
(21) Anmeldenummer: 87105705.5
(22) Anmeldetag: 16.04.1987
(51) Int. Cl.: B05B 7/14, B05B 12/00, B05B 12/08, G05D 11/13, G01N 21/53

(54) **Vorrichtung zur Erzeugung eines Feststoffaerosols**
Device for producing a solid material aerosol
Dispositif de production d'un aérosol de matériaux solides

(30) Priorität: 22.05.1986 DE 3617232
(43) Veröffentlichungstag der Anmeldung: 25.11.1987
(73) Patentinhaber: Palas GmbH Partikel-und Lasermesstechnik, D-76131 Karlsruhe (DE)
(72) Erfinder: Mölter, Leander, Dipl.-Ing., D-7513 Stutensee (Staffort) (DE); Mölter, Wolfgang, Dipl.-Phys., D-7500 Karlsruhe 1 (DE); Munzinger, Friedrich, D-7500 Karlsruhe 1 (DE)
(74) Vertreter: Dipl.-Ing. Heiner Lichti Dipl.-Phys. Dr.rer.nat. Jost Lempert Dipl.-Ing. Hartmut Lasch

(56) Entgegenhaltungen:
- DE-B- 1 261 758
- DE-U- 8 515 780
- GB-A- 1 173 937
- GB-A- 2 100 145
- US-A- 3 997 433

## Beschreibung

Die Erfindung betrifft eine Vorrichtung zur Erzeugung eines Feststoffaerosols aus einem Haufwerk, mit einem Feststoffbehälter, einem mit einem Antrieb versehenen Vorschubkolben, einer umlaufenden Bürste, einem Lufteinlaß und einem Auslaß.

Eine derartige Vorrichtung ist aus der DE-U1 8 515 780 bekannt. In den zylindrischen Feststoffbehälter eingefüllter, feinkörniger und verdichteter Feststoff wird mit Hilfe eines Kolbens einem rotierenden Element in Form einer Bürste zugeführt. Die Bürste trennt den Feststoff schichtweise ab. Der zum Austragen der Feststoffpartikel erforderliche Luftstrom wird in einem dem verdichteten Feststoff diagonal gegenüberliegenden Bereich der Bürste tangential über diese geleitet, so daß der Luftstrom die durch die Bürste dorthin geförderten Partikel mitnehmen kann. Durch besondere Ausgestaltung des von der Bürste fortführenden Kanals wird ein zuverlässiger, konstanter Durchsatz erreicht.

Die US-A 3 997 433 zeigt eine Vorrichtung zur Erzeugung eines Feststoffaerosols, dessen Dichte mittels einer Lichtdetektoreinrichtung festgestellt und über ein Anzeigegerät angezeigt wird. Die GB-A 1 173 937 zeigt eine Vorrichtung zur Messung der Konzentration von Teilchen in Abgasen von Verbrennungsmaschinen mit relativ zum Einfallslicht veränderlicher Meßrichtung.

Der Erfindung liegt die Aufgabe zugrunde, bei einer Vorrichtung der eingangs genannten Art die Konstanz des Partikeldurchsatzes weiter zu verbessern.

Erfindungsgemäß wird die genannte Aufgabe bei einer Vorrichtung der gattungsgemäßen Art dadurch gelöst, daß eine mit dem Antrieb des Vorschubkolbens verbundene Regeleinrichtung mit einer im Auslaßweg des Feststoffaerosols angeordneten Lichtdetektoreinrichtung vorgesehen ist und daß die Lichtdetektoranordnung einen Lichtsender und einen Lichtempfänger aufweist, die relativ zueinander um die Achse des Feststoffaerosolstrahls verschwenkbar sind. Hierdurch erreicht die erfindungsgemäße Vorrichtung eine ausgezeichnete Konstanz der Dichte. Die Erfindung nutzt so aus, daß die Empfindlichkeit der Lichtdetektormeßeinrichtung und der Regelung bei maximalen Intensitätsänderungen, die bei vorgegebener Aerosoldichte bei maximaler, vom Fotodetektor aufgenommenen Intensität gegeben sind, und die Intensität in Abhängigkeit von Teilchengrößen und Teilchenart veränderlich ist.

In konstruktiv einfacher Weise, kann die Schwenkbeweglichkeit von Lichtsender und Lichtempfänger dadurch erreicht werden, daß Lichtsender und -empfänger jeweils in gelenkig miteinander verbundenen Rohrteilen angeordnet sind, wobei insbesondere vorgesehen ist, daß die Rohrteile über ringartig ausgebildete, einen Durchlaß für das Feststoffaerosol freilassende Führungen miteinander gelenkig verbunden sind.

In weiterer Ausgestaltung kann zur weiteren Verdünnung vorgesehen sein, daß im Aerosolstrahl eine Injektoreinrichtung angeordnet ist, wobei die Injektoreinrichtung vorzugsweise hinter der Fotoempfängereinrichtung angeordnet ist, damit letztere noch mit relativ dichtem Aerosolstrom arbeitet, indem die absoluten Dichtschwankungen größer als im endverdünnten Aerosolstrom sind. Eine bevorzugte Ausgestaltung sieht vor, daß der Auslaßkanal über seine Länge hin sich bei vergrößernder Tiefe nicht vergrössernden Querschnitt aufweist. Durch zumindestens über Teilbereiche hin ansteigenden Querschnitt bei der bekannten Vorrichtung kommt es so zu Strömungsreduzierungen und damit den Ablagerungen, während durch die bevorzugte Ausgestaltung zuverlässig eine Strömungsreduzierung im Auslaßkanal vermieden wird, wobei gemäß einer ersten bevorzugten Ausgestaltung vorgesehen sein kann, daß der Querschnitt des Auslaßkanals sich über dessen Länge hin verkleinert. In diesem Falle kommt es zu einer Erhöhung der Strömungsgeschwindigkeit. Sollte die Strömungsgeschwindigkeit über den gesamten Auslaßkanal hin konstant sein, so sieht eine weitere äußerst bevorzugte Ausgestaltung vor, daß der Querschnitt des Auslaßkanals über dessen gesamte Länge hin konstant bleibt. Wesentlich ist dabei, daß die Querschnittsform nicht über die gesamte Länge des Auslaßkanals gleich bleibt, sondern sich von einem relativ flachen Bereich dort, wo der Feststoff aufgenommen wird, zu einer Auslaßöffnung des Kanals verändert, bei der Breite und Tiefe im wesentlichen übereinstimmen. Es hat sich herausgestellt, daß Breite und Tiefe des Auslaßkanals sich in der Regel nicht linear über die Länge hin ändern können, dadann im Regelfalle die Querschnittsfläche über die Länge hin nicht konstant bleibt, sondern in einem mittleren Bereich ein Maximum aufweist, sich also über einen Teilbereich vergrößert, was zu den zu vermeidenden Geschwindigkeitsreduzierungen und damit Ablagerungen führen würde. Die Aufgabe zur Vermeidung von Feststoffablagerungen, wird insbesondere weiterhin dadurch unterstützt, daß die Begrenzungswandungen des Auslaßkanals ohne Kanten verlaufen und daß die die Übergänge zwischen Tiefe und Breite des Auslaßkanals begrenzenden Begrenzungswänden zumindestens abgerundet sind. Insbesondere ist der Querschnitt im Auslaßbereich derart, daß die untere Hälfte der Auslaßöffnung einen Halbkreis bildet, dessen Radius die Hälfte der Höhe der Auslaßöffnung beträgt.

In fertigungstechnischer und praktischer Hinsicht hat es sich als vorteilhaft herausgestellt, wenn der Auslaßkanal mit Abstand zur Öffnung des Feststoffbehälters zum Bürstenraum angeordnet ist, wobei der Auslaßkanal insbesondere diametral der Öffnung des Feststoffbehälters zum Bürstenraum hin gegenüberliegt. In diesen Fällen kann nämlich weiterhin vorgesehen sein, daß der Auslaßkanal in einem von einem Gehäuse der Bürste separaten, abnehmbaren Teil ausgebildet ist. Hierdurch können einerseits die Auslaßkanäle durch Auswechseln des abnehmbaren Teils, das in Form eines Deckels ausgebildet ist, leicht abgenommen und dann leicht gereinigt werden. Darüberhinaus können sie leicht ausgetauscht werden, wodurch einerseits jeweils in bequemer Weise an das jeweilige Problem angepaßte Auslaßkanäle, beispielsweise an verschiedene Innendurchmesser von Feststoffbehältern angepaßte Auslaßkanäle eingesetzt werden können und insgesamt grössere Arbeitsbereiche hinsichtlich Durchsatz, Massenkonzentration und Volumenstrom überdeckt werden können.

Gemäß einer weiteren bevorzugten Ausgestaltung ist vorgesehen, daß Motor und Antrieb der Bürste luftdicht verkapselt sind. Durch diese Ausgestaltung wird erreicht, daß die erfindungsgemäße Vorrichtung druckfest ist und auch Aerosole gegen Gegendruck ausgeblasen werden können. Um beispielsweise ohne größere Probleme an schlecht zugänglichen Stellen Messungen durchführen zu können, ist in weiterer Ausgestaltung vorgesehen, daß sie eine lösbare und entfernbare Bedienungseinheit aufweist. Die Borsten der Bürste können aus Draht oder geeigneten Kunststoffen bestehen.

Weitere Vorteile und Merkmale der Erfindung ergeben sich aus den Ansprüchen und aus der nachfolgenden Beschreibung, in der Ausführungsbeispiele der erfindungsgemäßen Vorrichtung unter Bezugnahme auf die Zeichnungen im einzelnen erläutert sind. Dabei zeigt:
Fig. 1 eine schematische Darstellung mit Anordnung von Fotodetektor und Injektoreinrichtung;
Fig. 2 eine schematische Darstellung des konstruktiven Aufbaus der Fotoempfängeranordnung;
Fig. 3 einen schematischen Schnitt durch eine erfindungsgemäße Vorrichtung I-I der Figur 4;
Fig. 4 einen Detailschnitt wesentlicher Teile der erfindungsgemäßen Vorrichtung entsprechend 11-11 der Figur 3;
Fig. 5 eine Frontdarstellung mit der Andeutung zweier Schnitte, eine Aufsicht und einen Längsschnitt durch einen Auslaßkanal der erfindungsgemäßen Vorrichtung; und
Fig. 6 eine Aufsicht auf einen anderen Auslaßkanal.

Die in der Figur 1 prinzipiell dargestellte erfindungsgemäße Vorrichtung 1 zum Erzeugen eines Feststoffaerosols aus einem Haufwerk weist einen Feststoffbehälter 2 auf, indem sich gestopfte Feststoffpartikel 3 befinden. Der Feststoffbehälter ist zylinderförmig ausgebildet. Im Feststoffbehälter 2 ist ein Vorschubkolben 4 axial beweglich angeordnet, mit dem das Feststoffhaufwerk 3 langsam nach oben befördert werden kann. Am oberen Ende des Feststoffbehälters 2 befindet sich eine umlaufende Bürste 6, die auf ihren Umfang Borsten 7 aus Metall oder Kunststoff aufweist. Auf der der Öffnung 8 des Feststoffbehälters 2 zum Bürstenraum 9 in abgewandten Seite der Bürste 6 ist ein Lufteiniaß-11 sowie ein Auslaßkanal 12 für den Luftstrom und von diesem mitgenommener Feststoff ausgebildet (Figur 3).

Der Kolben 4 im Feststoffbehälter 2 wird von einer Vorschubspindel 18 in einer Spindelführung 19 gegebenenfalls über ein Zwischenelement 20 bewegt. Der Feststoffbehälter 2 weist einen Kragen 14 auf, an dem er durch eine in das Gehäuse 15 eingeschobene Sicherungsplatte 16, die eine Handhabe 17 aufweist, sicher auch bei Druckaufbau im Inneren der Vorrichtung gehalten wird. Dies ist wichtig für die Dosierkonstanz, da es andernfalls passieren könnte, daß der Behälter sich wenig absenkt, ohne daß der Bediener dies merkt, wodurch aber plötzlich mehr Feststoffteilchen abgezogen würden und Dosierschub bewirkt werden könnte, dessen Grund nicht ohne weiteres erkennbar ist. Dieser Nachteil wird durch die Sicherungsplatte sicher vermieden.

Dem Gehäuse 15 des eigentlichen Partikelgenerators 1 ist unmittelbar eine Fotoempfängeranordnung 41 nachgeordnet, die einen Regler zur Regelung der Spannung des Antriebs des Vorschubkolbens 4 aufweist. Weiterhin ist der Fotoempfängeranordnung 41 beim dargestellten Ausführungsbeispiel eine Injektoreinrichtung 42 nachgeordnet, in der der durch den Partikelgenerator 1 erzeugte Aerosolstrahl weiter in vorbestimmter Weise verdünnt werden kann.

Die Fotoempfängeranordnung 41, weist zwei Rohrteile 43, 44 auf, die über ringartig ausgebildete Führungen 46 gelenkig miteinander verbunden sind. Die ringartigen Führungen 46 umgeben einen Durchlaß 47 für den Aerosolstrahl, dessen Achse der Bewegungsrichtung mit 48 bezeichnet ist. In den beiden Rohrteilen 43, 44 sind jeweils ein Lichtsender 49 und ein Fotoempfänger 51 angeordnet. Die in der Figur 6 dargestellte Relativschwenkstellung mit einem Relativwinkel von 90 Grad zwischen den beiden Rohrteilen 43, 44 ist nicht zwangsläufig. Die Rohrteile 43, 44 können derart relativ zueinander um die Achse 48 verschwenkt werden, daß das auf den Fotoempfänger 51 fallende Streulicht des Lichtsenders 49 maximal ist, so daß die Fotoempfängereinrichtung optimale Empfindlichkeit aufweist.

Das vom Lichtsender 49 ausgesandte Licht wird an den Teilchen des durch den Durchlaß 47 hindurchtretenden Feststoffaerosolstrahls gestreut, wobei die maximale Intensität des gestreuten Lichts von der Teilchengröße und der Teilchenart abhängt. Die Rohre 43, 44 werden derart zueinander verschwenkt, daß das vom Fotoempfänger 51 aufgenommene Streusignal maximal ist. Das vom Fotoempfänger 51 aufgenommene Lichtsignal schwankt in Abhängigkeit von der Intensität oder Dichte des durch die Einrichtung 41 hindurchtretende Aerosols und zwar im wesentlichen linear, wobei die Dichte des Aerosols selbst von der Schütt- oder Stoffdichte des Haufwerks 3 im Behälter 2 des Partikelgenerators 1 abhängt. Eine unterschiedliche Schütt-oder Stoffdichte des Haufwerks 3 ist dadurch bedingt, daß in dem Behälter 2 diskontinuierlich einzelne Chargen eingegeben und jeweils einzeln verdichtet werden. Durch die Intensitätsschwankungen des vom Fotoempfänger 51 abgegebenen Signals wird eine Regeleinrichtung gesteuert, die den Antrieb beschleunigt, wenn das vom Empfänger 51 aufgenommene Lichtsignal aufgrund abnehmender Aerosoldichte geschwächt wird und die Bespannungsverminderung den Antrieb verzögert, wenn das Signal des Fotoempfängers 51 aufgrund größerer Aerosoldichte ansteigt. Die Regelung ist ausrei-. chend schnell. Gegenüber einen ungeregelten Aerosolstrahl werden durch die fotooptische Regelung wesentliche Verbesserungen erhalten. Die Massenstromschwankungen können bei trockenen Pulvern und Stäuben mit Durchmessern von < 15 um besser als 1 % konstant gehalten werden.

Durch die nachfolgende Injektoreinrichtung 42 kann eine weitere Verdünnung des im Generator 1 erzeugten Aerosols erreicht werden. Durch Kaskadenanordnungen von einzelnen Injektorelementen sind Verdünnungsfaktoren von bis zu 10.000 erzielbar, wobei aufgrund der erfindungsgemäßen Gesamtvorrichtung bei gleicher Endverdünnung ein wesentlich geringerer Preßluftverbrauch erforderlich ist.

Der Auslaßkanal 12 für das Feststoffaerosol ist in einem vom Gehäuse 21 der Bürste 6 separaten und abtrennbaren Teil 22 in Form eines Deckels ausgebildet. Der Auslaßkanal 12 muß in seinem Aufnahmebereich 23 im Bereich des Bürstenscheitels eine Breite y aufweisen, die zumindestens dem variablen Innendurchmesser des Feststoffbehälters 2 entspricht, da die Bürste im Betrieb über eine dem Durchmesser des Feststoffbehälters 2 entsprechende Breite mit Feststoffteilchen versehen wird; andererseits soll die maximale Breite x des Auslaßkanals 12 auch nicht wesentlich über diesen Werten liegen. Die Tiefe Z im Aufnahmebereich 23 des Kanals 12 ist vernachlässigbar. Der aus dem Kanal 12 anstretende Aerosolstrahl - aus Luft und Feststoffpartikeln - sollte einen Querschnitt mit im wesentlichen gleicher Breite und Tiefe aufweisen, vorzugsweise einen kreisförmigen, damit Messungen unabhängig von der radialen Einstrahlrichtung eines Meßlichtstrahls sind. In bevorzugter Ausgestaltung ist der Übergang bei den Auslaßkanälen der Figuren 3 und 4 derart gewählt, daß der Querschnitt des Kanals 12 sich über die Länge y hin nicht ändert, sondern konstant bleibt. Dabei ist insbesondere darauf geachtet, daß die Begrenzungswände des Kanals sowohl im Einlaßbereich 23 als auch im Auslaßbereich 24 nahezu achsparallel zur Luftstrahleinrichtung verlaufen und die Übergänge stetig weich sind, also keine Kanten an den Kanalwänden vorhanden sind, so daß Wirbel, die zur Ablagerung und/oder schwankendem Partikelmengenstrom führen könnte, vermieden werden.

Der Auslaßkanal 12 ist vollständig in dem separaten Teil oder Deckel 22 ausgebildet, so daß er leicht gewechselt und an unterschiedliche Voraussetzungen bzw. Anforderungen, wie unterschiedliche Feststoffbehälterdurchmesser, unterschiedliche Luftmengendurchsätze etc. angepaßt werden kann.

Die Bürstenwalze 6 wird von einem Motor 26 angetrieben, der vollständig gekapselt ist, und dessen Gehäuse 27 luftdicht mit dem Gehäuse 21 der Bürste verbunden ist. Diese Ausgestaltung bewirkt, daß die erfindungsgemäße Einrichtung 1 druckfest ist und auch bei Gegendruck an der Auslaßöffnung 24 des Auslaßkanals 12 betrieben werden kann, was andernfalls zu einem Eintreten des Aerosols in die Lager der Bürste und des Antriebs führen könnte.

Die Bürste 6 ist auf der dem Motor 26 gegenüberliegenden Seite in eine Abdeckplatte 31 gelagert und gehalten, die wiederum mittels lediglich zweier Schrauben 32 am restlichen Gehäuse 27 - das beispielsweise ein Gewinde aufweist - befestigt ist. In eine Ausnehmung (33) des dem Motor 26 abgewandten Endes der Welle der Bürstenwalze 6, kann eine Handhabe (nicht dargestellt) eingebracht und mittels dieser nach Lösen der Schrauben 32 die Bürstenwalze 6 mit der Abdeckplatte 31 leicht entfernt werden, was der Bürstenwechsel sehr erleichtert,

Über ein im einzelnen nicht dargestelltes lösbares und entfernbares Bedienungspaneel, können Kolbenvorschub und -Rückbewegung, Bürstenbewegung sowie Luftzufuhr ein- und abgeschaltet sowie Bürstengeschwindigkeit und Vorschubgeschwindigkeit geregelt werden. Bürstendrehzahl, Vorschubgeschwindigkeit und Füllstand werden gemessen und können auf einer Anzeige abgerufen werden. Weiterhin ist eine Füllstandsanzeige vorgesehen, indem mit der Antriebsspindel 18 ein Potentiometer verbunden ist, von welchem ein für den Füllstart charakteristischer Spannungswert abgenommen und als Füllstandshöhe angezeigt wird. Damit ein Vorschub des Kolbens im Feststoffbehälter bei keiner oder zu geringer Luftzufuhr verhindert wird, ist eine Luftüberwachung vorgesehen, die das Einschalten des Kolbenvorschubs nur bei ausreichender Luftströmung ermöglicht. Dies trägt ebenfalls zur Dosierkonstanz bei.

Zur Erzeugung eines Feststoffaerosols wird der aus der Vorrichtung 1 entnommene Feststoffbehälter 2 sorgfältig mit dem pulverförmigen Feststoff gestopft, so daß eine gleichmäßige Stopfdichte erreicht wird. Der Feststoffbehälter 2 wird in der oben beschriebenen Weise in die Vorrichtung 1 eingesetzt und festgelegt. Anschließend werden Luftzufuhr, Bürstendrehung und Kolbenvorschub eingeschaltet.

Die sich drehende Bürste nimmt mit ihren Borsten 7 von der Oberfläche des Feststoffhaufwerks 3 eine durch die Vorschubgeschwindigkeit des Kolbens 4 bestimmte Menge an Feststoffpartikeln ab und fördert diese in den Bereich des Lufteinlasses und des Auslaßkanals 12. In diesem Bereich werden die Feststoffpartikel durch die durchströmende Luft von der Bürste gelöst und durch den Auslaßkanal 12 zu dessen Auslaß 24 hin mitgenommen und in einem Aerosolstrahl mit hoher Mengenkonstanz mitgenommen, an dem dann die gewünschten Messungen, wie Messungen zum Partikeldurchmesser etc. vorgenommen werden können.

## Patentansprüche

1. Vorrichtung (1) zur Erzeugung eines Feststoffaerosols aus einem Haufwerk, mit einem Feststoffbehälter (1), einem mit einem Antrieb versehenen Vorschubkolben (4), einer umlaufenden Bürste (6), einem Lufteinlaß (11) und einem Auslaß (12), dadurch gekennzeichnet, daß eine mit dem Antrieb des Vorschubkolbens (4) verbundene Regeleinrichtung mit einer im Auslaßweg des Feststoffaerosols angeordneten Lichtdetektoreinrichtung (41) vorgesehen ist, und daß die Lichtdetektoranordnung (41) einen Lichtsender (49) und einen Lichtempfänger (51) aufweist, die relativ zueinander um die Achse (48) des Feststoffaerosolstrahls verschwenkbar sind.

2. Vorrichtung nach Anspruch 1, dadurch gekennzeichnet, daß Lichtsender (49) und -empfänger (51) jeweils in gelenkig miteinander verbundenen Rohrteilen (43, 44) angeordnet sind.

3. Vorrichtung nach Anspruch 2, dadurch gekennzeichnet, daß die Rohrteile (43, 44) über ringartig ausgebildete, einen Durchlaß für das Feststoffaerosol freilassende Führungen (45) miteinander gelenkig verbunden sind.

4. Vorrichtung nach einem der vorangehenden Ansprüche, dadurch gekennzeichnet, daß im Aerosolstrahl eine Injektoreinrichtung (42) angeordnet ist.

5. Vorrichtung nach einem der vorangehenen Ansprüche, dadurch gekennzeichnet, daß der Auslaßkanal (12) mit Abstand zur Öffnung (7) des Feststoffbehälters (2) zum Bürstenraum (9) angeordnet ist.

6. Vorrichtung nach Anspruch 5, dadurch gekennzeichnet, daß der Auslaßkanal (12) der Offnung (7) des Feststoffbehälters (2) zum Bürstenraum (9) diametral gegenüberliegt.

7. Vorrichtung nach einem der vorangehenden Ansprüche, dadurch gekennzeichnet, daß der Auslaßkanal (12) in einem von einem Gehäuse (21) der Bürste (6) separaten, abnehmbaren Teil (22) ausgebildet ist.

8. Vorrichtung nach einem der vorangehenden Ansprüche, dadurch gekennzeichnet, daß Motor (26) und Antrieb der Bürste (6) luftdicht verkapselt ist.

9. Vorrichtung nach einem der vorangehenden Ansprüche, dadurch gekennzeichnet, daß der Feststoffbehälter (2) durch eine horizontal einschiebbare und festlegbare Sicherungsplatte (16) gehalten ist.

10. Vorrichtung nach einem der vorangehenden Ansprüche, dadurch gekennzeichnet, daß eine abnehmbare seitliche Deckplatte (32) vorgesehen ist, an der die Bürstenwalze (6) gelagert ist.

11. Vorrichtung nach Anspruch 10, dadurch gekennzeichnet, daß in dem Wellenansatz der Bürstenwalze (6), mit der diese in der Abdeckplatte (32) gelagert ist, eine Ausnehmung (33) zur Aufnahme einer Handhabe ausgebildet ist.

12. Vorrichtung nach einem der vorangehenden Ansprüche, dadurch gekennzeichnet, daß der durch den Vorschubkolben gefährdeten Feststoff aufnehmende Auflaßkanal (12) über seine Länge (y) hin bei vergrößernder Tiefe (z) einen sich nicht vergrößernden Querschnitt aufweist.

13. Vorrichtung nach Anspruch 12, dadurch gekennzeichnet, daß der Querschnitt des Auslaßkanals (12) sich über dessen Länge (y) hin verkleinert.

14. Vorrichtung nach Anspruch 13, dadurch gekennzeichnet, daß der Querschnitt des Auslaßkanals (12) über dessen gesamte Länge (y) hin konstant bleibt.

## Claims

1. Apparatus (1) for producing a solid aerosol from a bed, with a solids container (2), a feed piston (4) provided with a drive, a rotating brush (6), an air inlet (11) and an outlet (12), characterized in that a regulating device connected to the drive of the feed piston (4) with a light detector means (41) arranged in the outlet path of the solid aerosol is provided and that the light detector means (41) has a light transmitter (49) and a light receiver (51), which are pivotable relative to one another about the axis (48) of the solid aerosol jet.

2. Apparatus according to claim 1, characterized in that the light transmitter (49) and receiver (51) are in each case located in pipe parts (43, 44) connected in hinged manner to one another.

3. Apparatus according to claim 2, characterized in that the pipe parts (43, 44) are connected in hinged manner to one another by means of ringlike guides (45) leaving free a passage for the solid aerosol.

4. Apparatus according to one of the preceding claims, characterized in that an injector means (42) is provided in the aerosol jet.

5. Apparatus according to one of the preceding claims, characterized in that the outlet channel (12) is positioned with a spacing to the opening (7) of the solids container (2) to the brush area (9).

6. Apparatus according to claim 5, characterized in that the outlet channel (12) diametrically faces the opening (7) of the solids container (2) to the brush area (9).

7. Apparatus according to one of the preceding claims, characterized in that the outlet channel (12) is formed in a removable part (22) separate from a casing (21) of brush (6).

8. Apparatus according to one of the preceding claims, characterized in that the motor (26) and the drive of brush (6) is encapsulated in airtight manner.

9. Apparatus according to one of the preceding claims, characterized in that the solids container (2) is held by a horizontally and fixable locking plate (16).

10. Apparatus according to one of the preceding claims, characterized in that there is a removable, lateral cover plate (32) on which is mounted the brush roller (6).

11. Apparatus according to claim 10, characterized in that a recess (33) for receiving a handle is formed in the shaft shoulder of the brush roller (6) with which the latter is mounted in the cover plate (32).

12. Apparatus according to one of the preceding claims, characterized in that the outlet channel (12) receiving the solid endangered by the feed piston has, over its length (y), a non-increasing cross-section, in the case of increased depth (z).

13. Apparatus according to claim 12, characterized in that the cross-section of outlet channel (12) decreases over its length (y).

14. Apparatus according to claim 13, characterized in that the cross-section of outlet channel (12) remains constant over its entire length (y).

## Revendications

1. Dispositif (1) pour la production d'un aérosol solide à partir de matières en tas, comprenant un réservoir de matière solide (2), un piston d'avancement (4) muni d'un mécanisme d'entraînement, une brosse tournante (6), une entrée d'air (11) et une sortie (12), caractérisé en ce qu'il est prévu un dispositif de réglage relié à l'entraînement du piston d'avancement (4) et muni d'un détecteur de lumière (41) disposé dans le parcours d'émission de l'aérosol solide; et que le détecteur de lumière (41) comprend un émetteur de lumière (49) et un récepteur de lumière (51) qui peuvent être tournés l'un par rapport à l'autre autour de l'axe (48) du jet d'aérosol solide.

2. Dispositif selon la revendication 1, caractérisé en ce que l'émetteur (49) et le récepteur de lumière (51) sont disposés chacun dans des sections de tube (43, 44) articulées l'une sur l'autre.

3. Dispositif selon la revendication 2, caractérisé en ce que les sections de tube (43, 44) sont articulées l'une sur l'autre par l'intermédiaire de guidages (45) de forme annulaire qui laissent un passage pour l'aérosol solide.

4. Dispositif selon l'une des revendications précédentes, caractérisé en ce que dans le jet d'aérosol est disposé un injecteur (42).

5. Dispositif selon l'une des revendications précédentes, caractérisé en ce que le canal de sortie (12) est disposé à distrance de l'ouverture (7) du réservoir de matière solide (2) vers le compartiment de brosse (9).

6. Dispositif selon la revendication 5, caractérisé en ce que le canal de sortie (12) est diamétralement opposé à l'ouverture (7) du réservoir de matière solide (2) vers le compartiment de brosse (9).

7. Dispositif selon l'une des revendications précédentes, caractérisé en ce que le canal de sortie (12) est conformé dans un élément (22) amovible séparé d'un carter (21) de la brosse (6).

8. Dispositif selon l'une des revendications précédentes, caractérisé en ce que le moteur (26) et l'entraînement de la brosse (6) sont fermés de manière étanche à l'air.

9. Dispositif selon l'une des revendications précédentes, caractérisé en ce que le réservoir de matière solide (2) est maintenu par une plaque d'arrêt (16) pouvant être insérée horizontalement et bloquée.

10. Dispositif selon l'une des revendications précédentes, caractérisé en ce qu'il est prévu une plaque de recouvrement latérale (32) amovible sur laquelle est montée la brosse cylindrique (6).

11. Dispositif selon la revendication 10, caractérisé en ce qu'un évidement (33) destiné à recevoir une manette est conformé dans le bout d'arbre de la brosse cylindrique (6) par lequel celle-ci est montée dans la plaque de recouvrement (32).

12. Dispositif selon l'une des revendications précédentes, caractérisé en ce que le canal de sortie (12) recevant de la matière solide atteinte par le piston d'avancement présente sur sa longueur (y) une section transversale qui n'augmente pas avec la profondeur (z).

13. Dispositif selon la revendication 12, caractérisé en ce que la section transversale du canal de sortie (12) diminue sur la longueur (y) de celui-ci.

14. Dispositif selon la revendication 13, caractérisé en ce que la section transversale du canal de sortie (12) reste constante sur toute la longueur (y) de celui-ci.
